# EUROPÄISCHE PATENTSCHRIFT

(11) **EP 2 158 436 B1**
(45) Veröffentlichungstag und Bekanntmachung des Hinweises auf die Patenterteilung: **29.08.2012**
(21) Anmeldenummer: 08761253.7
(22) Anmeldetag: 20.06.2008
(51) Int. Cl.: F25D 23/02, F25D 23/06

(54) **WÄRMEISOLIERENDE TÜR FÜR EIN EINBAUKÄLTEGERÄT**
HEAT-INSULATING DOOR FOR A BUILT-IN REFRIGERATING DEVICE
PORTE THERMOISOLANTE POUR UN APPAREIL FRIGORIFIQUE INTÉGRÉ

(30) Priorität: 25.06.2007 DE 102007029184
(43) Veröffentlichungstag der Anmeldung: 03.03.2010
(73) Patentinhaber: BSH Bosch und Siemens Hausgeräte GmbH, 81739 München (DE)
(72) Erfinder: HANKE, Helmut, 89429 Bachhagel (DE)
(86) Internationale Anmeldenummer: PCT/EP2008/057835
(87) Internationale Veröffentlichungsnummer: WO 2009/000758

(56) Entgegenhaltungen:
- GB-A- 715 174
- GB-A- 730 146
- GB-A- 730 699
- GB-A- 810 102
- US-A- 6 138 432

## Beschreibung

Die Erfindung betrifft eine Wärme isolierende Tür für ein Einbaukältegerät, insbesondere ein Haushalts-Kältegerät, nach dem Oberbegriff von Anspruch 1, z. B. eine Tür eines Kühloder Gefrierschrankes .

Türen von Haushalts-Kältegeräten haben üblicherweise eine aus Blech geformte feste Außenwand und eine aus Kunststoff tiefgezogene Innenwand, welche an ihren Rändern miteinander verbunden sind, um einen Hohlraum zu begrenzen. Dieser Hohlraum wird mit einem Schaumstoffmaterial ausgefüllt, um eine Isolationsschicht zu bilden. Dieser Aufbau ist recht einfach, dennoch werden an die Türen hohe Anforderungen gestellt, die sich aus dem Einsatzbereich und dem Wettbewerb ergeben.

Die Wärme isolierenden Türen, welche in Kältegeräten Verwendung finden, müssen eine gewisse Stabilität aufweisen, da sie zum Tragen eines oftmals beträchtlichen Gewichtes geeignet sein müssen, denn an der Kältegerätetür werden häufig an die Innenwand angepasste Türabstellerelemente angebracht, welche das Lagern von Kleinteilen oder Flaschen an der Innenseite der Tür erlauben.

Vakuumisolationspaneele, deren Wände zur Verbesserung der Beständigkeit gegen den von außen einwirkenden Atmosphärendruck profiliert sind, sind z.B. aus GB 730 699 A, GB 715 174 A und GB 730 146A bekannt. Innen- und Außenwand der Paneele sind an ihren Rändern unter Ausbildung von seitlich abstehenden Stegen verschweißt. Diese Stege verhindern die direkte Nutzung der Paneele als Tür eines Kältegeräts.

Bei Haushaltsgeräten, bei denen die Wärme isolierenden Wände eingesetzt werden, herrscht ein enormer Preisdruck. Die Geräte und damit auch ihre Bestandteile müssen deshalb sowohl in den Materialkosten als auch der Montage immer günstiger werden. Demzufolge ist man bestrebt den Materialanteil möglichst gering zu halten. Deshalb werden möglichst dünne Bleche für die Außenwände verwendet. Um den Wänden dennoch die erforderliche Stabilität zu verleihen, werden diese relativ instabilen Wände mit Versteifungsschienen, welche sich entlang der ganzen Wände oder entlang besonders neuralgischer Bereiche, wie den Befestigungsregionen von Fächern oder Aufnahmen erstrecken, versehen. Diese Schienen müssen jedoch in den Wand- oder Gehäusewandaufbau integriert und dort befestigt werden, was wiederum einen Aufwand bedeutet, den man gerne vermeiden würde.

Eine wärmeisolierende Tür für ein Kältegerät vom oben beschriebenen Typ, das die Merkmale des Oberbegriffs des Anspruchs 1 aufweist, ist aus US-A-6 138 432 bekannt.

Der Erfindung liegt die Aufgabe zugrunde, eine Wärme isolierende Tür für ein Einbaukältegerät, insbesondere Haushalts-Kältegerät, bereit zu stellen, welche bei möglichst geringem Materialeinsatz eine ausreichende Steifigkeit aufweist.

Gelöst wird die Aufgabe gemäß der Erfindung durch eine Wärme isolierende Tür für ein Einbaukältegerät mit den Merkmalen von Anspruch 1.

Erfindungsgemäß ist eine Außenwand der Wärme isolierenden Tür wenigstens bereichsweise profiliert. So kann bei geringem Materialbedarf eine ausreichende Stabilität der Wärme isolierenden Tür erreicht werden, ohne dass zusätzliche Versteifungselemente, wie Versteifungsschienen, verwendet werden müssen. Aufgrund der Profilierung können äußerst dünne, Material sparende Außenwände verwendet werden, welche dennoch in der Lage sind, eine steife Tür aufzubauen, welche geeignet ist, als Halterung für die Träger von Kühlgutablagen, wie Fachböden oder Türabstellern, zu dienen.

Indem wenigstens 60 % einer Wandoberfläche profiliert ist, ist die Eigensteifigkeit so erhöht, dass auf zusätzliche Versteifungselemente verzichtet werden kann. Damit kann die gesamte Wand die Funktionalität einer tragenden Wand übernehmen, sie ist außerdem stabil genug, um Kühlgutablagen an ihr zu befestigen, obwohl mit einer äußerst dünnen Wandstärke gearbeitet werden kann. Da die Randbereiche der Wandoberfläche nicht profiliert sind, können an dieser glatten Fläche Verbindungen der Wände untereinander oder mit anderen Bauteilen der Wärme isolierenden Tür, insbesondere mit einer den Hohlraum der Tür oben oder unten begrenzenden Abschlussleiste, auf einfache Weise hergestellt werden.

Vorzugsweise sind Metallbleche der Wärme isolierenden Tür wenigstens bereichsweise profiliert. Oftmals ist die Oberfläche der Außenwand der Kältegerätetür aus Metall, Stahl oder Edelstahl, geformt. Diese Metallbleche eignen sich besonders gut für das Einbringen von Oberflächenprofilen. Die Profilierung kann im Rahmen des Herstellungsprozesses der Bleche besonders vorteilhaft mittels Profilwalzen realisiert werden. Eine Profilierung der Außenwand hat darüber hinaus den Vorteil, dass dem Kältegerät hierdurch eine individuelle Note hinsichtlich ästhetischer Gesichtspunkte hinzugefügt werden kann.

In einer bevorzugten Ausführungsform werden lang gestreckte Profilierungen verwendet, welche sich über die Höhe der Tür erstrecken. Dadurch bekommt die Wärme isolierende Tür, insbesondere in Richtung der Schwerkraft, welche die Hauptwirkrichtung der durch die an der Tür befestigten Kühlgutablagen verursachten Kräfte ist, eine erhöhte Eigensteifigkeit.

In einer bevorzugten Ausführungsform ist die profilierte Wand als Trapez- oder Rechteckwand ausgebildet. Das heißt, die Profilierung bewirkt wenigstens bereichsweise ein flächiges Muster auf der Wand, das im Querschnitt der Wand einer gekanteten Linie gleicht, welche aus aneinander gereihten trapezförmigen oder rechteckigen Elementen besteht. Insbesondere die trapezförmige Gestaltung der Profilierung verleiht der Wand eine besonders hohe Steifigkeit.

In einer weiteren vorteilhaften Ausführungsform erfolgt die Profilierung in Form von Wellen, so dass die profilierte Wand im Querschnitt eine Wellenlinie, also eine gekrümmte Linie zeigt. Diese Form der Profilierung ergibt eine zwar etwas weniger stabile Wand als die Profilierung mit kantigen Linien, dafür ist die Wand aber reinigungsfreundlicher, da eine Wellenoberfläche keine Kanten aufweist sondern relativ glatt ist.

Sonstige Weiterbildungen der Erfindung sind in den Unteransprüchen angegeben.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigen:
- Fig. 1: eine schematische Schnittdarstellung einer Türaußenwand gemäß dem Stand der Technik,
- Fig. 2: eine schematische Schnittdarstellung einer profilierten Türaußenwand;
- Fig. 3: eine schematisierte Ansicht einer profilierten Kühlschranktür;
- Fig. 4: eine fragmentarische perspektivische Ansicht einer profilierten Kühlschranktür gemäß einer bevorzugten Weiterbildung der Erfindung;
- Fig. 5: einen Schnitt durch die Kühlschranktür aus Fig. 4; und
- Fig. 6: einen Schnitt durch eine Kühlschranktür gemäß einer anderen Weiterbildung der Erfindung.

Elemente mit gleicher Funktion und Wirkungsweise sind in den Figuren 1 bis 6 jeweils mit denselben Bezugszeichen versehen.

Fig. 1 zeigt einen Schnitt durch eine Kühlschranktür 1 des Standes der Technik, welche eine durch Tiefziehen geformte Kunststoffinnenwand 2, eine Wärmeisolationsschicht 3 und eine mit der Innenwand 2 zu einem Türkorpus verbundene Außenwand 4 aufweist. Die aus Stahlblech geformte Außenwand 4 ist durch die benetzende Wirkung der durch Aufschäumen von Polyethan, in dem von der Innenwand 2 und der Außenwand 4 begrenzten Zwischenraum, gebildeten Isolationsschicht 3 mit der Innenwand 2 zu einem formsteifen Gebilde verbunden. In die geschäumte Isolationsschicht 3 sind üblicherweise Versteifungsschienen 5a, 5b, 5c und 5d eingeformt, die der Kühlschranktür 1 ausreichende Stabilität vermitteln, obwohl sowohl die Kunststoffinnenwand 2 als auch die Stahlaußenwand 4 extrem dünn und Material sparend ausgebildet sind. Dieser bekannte Aufbau liegt der Erfindung zugrunde. Er ist vor allem deshalb verbesserungsbedürftig, da das Einbringen von Verstärkungselementen wie der Stahlschienen 5a, b, c und d im Fertigungsprozess relativ aufwändig ist, und damit die Kosten einer solchen Kühlschranktür 1 unnötig in die Höhe getrieben werden.

Die in Fig. 2 dargestellte erfindungsgemäße Kältegerätetür, insbesondere Kühlschranktür 1, ist ebenfalls aus einer Kunststoffinnenwand 2, einer aus Metallblech geformten Türaußenwand 4 und einer zwischen diese eingebrachten Schaumisolierschicht 3 aufgebaut. Bei dieser Kühlschranktür 1 kann jedoch auf die in der Fig. 1 gezeigten Versteifungselemente 5a bis d verzichtet werden, da die Türaußenwand 4 Profilierungen 6 aufweist, welche der Kühlschranktür 1 die erforderliche Eigensteifigkeit verleihen. Die Profilierung der Außenwand 4 kann beispielsweise im Rahmen des Herstellverfahrens durch Profilierwalzen erzeugt werden, welche die Rechteckprofile in das Stahlblech der Außenwand 4 drücken.

Die Profilierungen 6 verlaufen, wie auf der Fig. 3 zu sehen ist, über die gesamte Länge der Außenwand 4 der Kühlschranktür 1. Dieser ausgedehnte Verlauf der langgestreckten Rechteckprofile 6 ergibt ein Profilelement 7, das die gesamte Außenwand 4 der Kühlschranktür 1 umfasst. Durch diese Profilierungen 6 wird der Außenwand 4 und damit der gesamten Kühlschranktür 1 in Richtung der Schwerkraft eine über die durch die Wandstärke der Außenwand 4 allein bedingte, deutlich hinausgehende Steifigkeit und Stabilität verliehen, die gewährleistet, dass an der Türinnenwand 2 hier nicht dargestellte Kühlgutablagen angebracht werden können, ohne dass die Kühlschranktür 1 dadurch überlastet wird.

Fig. 4 zeigt eine fragmentarische Ansicht einer unteren Ecke einer Kühlschranktür 1 gemäß einer bevorzugten Weiterentwicklung der Erfindung. Das einen inneren Hohlraum 8 der Tür ausfüllende Schaumstoffmaterial ist in Fig. 4 weggelassen, um Details von Innen- und Außenwand 2 bzw. 4 besser zeigen zu können. Auf der Vorderseite der Tür, in der aus Blech geformten Außenwand 4, ist eine Vielzahl von Profilelementen 6 in Form von vertikal langgestreckten Rippen mit rundbogigem Querschnitt gebildet. Die Rippen 6 folgen in gleichmäßigem Abstand lückenlos aufeinander und füllen die Vorderseite der Tür im Wesentlichen über ihre gesamte Breite hinweg, von einer seitlichen Kante 9 zur nicht dargestellten gegenüberliegenden Kante im Wesentlichen vollständig aus. An die Seitenkanten 9 anschließende seitliche Flanken 10, die ebenfalls einteilig aus dem Blech der Außenwand 4 gebildet sind, sind von Profilelementen 6 frei; im Bereich der seitlichen Flanken 10 ist die Außenwand von Natur aus durch das Vorhandensein der die Flanke 10 begrenzenden Kanten 9, 11 versteift. An die Kante 11 schließt ein zur Vorderseite der Außenwand 4 im Wesentlichen paralleler Randstreifen 12 an, an welchem die Innenwand 2 schaumdicht, zum Beispiel durch Verklebung befestigt ist.

Die Profilelemente 6 erstrecken sich über im Wesentlichen die gesamte Höhe der Außenwand 4 mit Ausnahme von Randstreifen 13 an ihrer oberen bzw. unteren Kante. Diese Randstreifen 13 sind eben belassen, um einen schaumdichten Eingriff der Außenwand 4 in eine Nut 14 einer unteren Abschlussleiste 15 zu gewährleisten, die, verbunden mit Innen- und Außenwand 2 bzw. 4 den Innenraum 8 nach unten abschließt.

Eine zu der unteren Abschlussleiste 15 spiegelbildliche, nicht dargestellte obere Abschlussleiste verschließt den Innenraum 8 an seinem oberen Ende.

In der Nähe der seitlichen Kante 9 sind in dem unteren Randstreifen 13 und dem oberen Randstreifen je zwei Schraublöcher 16 gebildet. Wie insbesondere in dem durch ein solches Schraubloch 16 verlaufenden vertikalen Schnitt der Fig. 5 zu erkennen, ist die Außenwand 4 in der Umgebung der Schraublöcher 16 schaumseitig durch ein Hinterlegteil 17 versteift, in welchem ein Schraubgewinde einer von außen eingeschraubten, nicht dargestellten Schraube Halt findet. Dem Hinterlegteil 17 außenseitig gegenüber liegt eine Abstandhalterplatte 18, ebenfalls mit Schraublöchern, deren Dicke geringfügig größer ist als ein Überstand der unteren Abschlussleiste 15 über die Vorderseite der Außenwand 4. So verhindert die Abstandhalterplatte 18, dass ein mit Hilfe der Schrauben an ihrer Außenseite befestigtes, L-förmiges Beschlagteil 19 gegen den überstehenden Rand der unteren Abschlussleiste 15 drückt und deren Sitz beeinträchtigt oder sie beschädigt.

Ein horizontaler Schenkel 20 des Beschlagteils 19 erstreckt sich in einem geringen Abstand entlang der Unterseite der Abschlussleiste 15.

Das Beschlagteil 19 ist Bestandteil eines Scharniers für die schwenkbare Aufhängung der Tür 1. In Fig. 5 ist dieser Sachverhalt angedeutet durch einen sich von dem horizontalen Schenkel 20 aus vertikal abwärts erstreckenden Gelenkzapfen 21, der in ein nicht dargestelltes, am Korpus des Kühlschranks festes Lager eingreift. Selbstverständlich kann das Beschlagteil 19 auch mit beliebigen anderen Scharnierkonstruktionen kombiniert werden, um eine schwenkbare Aufhängung der Tür 1 zu erhalten.

Fig. 6 zeigt einen horizontalen Teilschnitt durch eine Kältegerätetür gemäß einer weiteren Ausgestaltung der Erfindung. Während die Ausgestaltung der Fig. 4 und 5, insbesondere wegen der Befestigung des Beschlagteils 19 an der Türvorderseite für ein Einbaukältegerät prädestiniert ist, bei dem die Außenwand 4 hinter einer Möbelplatte verborgen ist, ist die Ausgestaltung der Fig. 6 vor allem für ein Kältegerät mit frei sichtbarer Tür vorgesehen. Die Außenwand 4 ist hier mit einer Folie 22 kaschiert, die in sich steif ist und sich eben über die Rippen 6 hinwegzieht.

Die zweckmäßigen Konstruktionen der Ausführungsbeispiele gemäß den Figuren 1 bis 6 lassen sich in vorteilhafter Weise selbstverständlich auf beliebige wärmeisolierende Wände oder Wandteile eines Haushalts-Kältegeräts übertragen. So kann eine derart konstruierte Wand beispielsweise auch als Rückwand und/oder Seitenwand eines Haushalts-Kältegerätes vorgesehen sein. Dies ist jedoch kein Bestandteil der vorliegenden Erfindung

### Bezugszeichenliste:

- 1: Kühlschranktür
- 2: Innenwand
- 3: Isolierschicht
- 4: Außenwand
- 5: Versteifungsschiene
- 6: Rechteckprofilierung
- 7: Profilelement
- 8: Innenraum
- 9: Seitliche Kante
- 10: Flanke
- 11: Kante
- 12: Randstreifen
- 13: Randstreifen
- 14: Nut
- 15: Abschlussleiste
- 16: Schraubloch
- 17: Hinterlegteil
- 18: Abstandhalterplatte
- 19: Beschlagteil
- 20: Schenkel
- 21: Gelenkzapfen
- 22: Folie

## Patentansprüche

1. Wärmeisolierende Tür (1) für ein Einbaukältegerät, insbesondere Haushalts-Kältegerät, mit einer Außenwand (4) und einer Innenwand (2), die einen Hohlraum umgeben, welcher eine Wärmeisolationsschicht (3) aufweist, wobei die Außenwand (4) und/oder die Innenwand (2) zwischen ihren seitlichen Kanten (9) zumindest einen die Eigensteifigkeit erhöhenden profilierten Bereich (7) aufweisen, der sich über wenigstens 60% der Höhe einer Wandoberfläche der Außen- (4) oder Innenwand (2) erstreckt, und wobei der profilierte Bereich (7) oben und unten von einem ebenen Randstreifen (13) der Außen- (4) oder Innenwand (2) begrenzt ist, **dadurch gekennzeichnet, dass** ein Türscharnier (19) an dem ebenen Randstreifen (13) befestigt ist.

2. Wärmeisolierende Tür nach Anspruch 1, **dadurch gekennzeichnet, dass** der wenigstens eine profilierte Bereich (7) eine Mehrzahl von Profilelementen (6) aufweist.

3. Wärmeisolierende Tür nach Anspruch 2, **dadurch gekennzeichnet, dass** die mehreren Profilelemente (6) aneinander anschließen und der profilierte Bereich (7) sich über die Oberfläche der wärmeisolierenden Wand (1) zwischen deren seitlichen Kanten (9) erstreckt.

4. Wärmeisolierende Tür (1) nach einem der vorhergehenden Ansprüche, **dadurch gekennzeichnet, dass** die Profilelemente (6) in vertikaler Richtung langgestreckt sind.

5. Wärmeisolierende Tür (1) nach einem der vorhergehenden Ansprüche, **dadurch gekennzeichnet, dass** die Profilelemente (6) im Querschnitt kantige Linien bilden.

6. Wärmeisolierende Tür (1) nach einem der Ansprüche 1 bis 4, **dadurch gekennzeichnet, dass** die Profilelemente (6) im Querschnitt gekrümmte Linien bilden.

7. Wärmeisolierende Tür (1) nach einem der vorhergehenden Ansprüche, **dadurch gekennzeichnet, dass** die Außenwand (4) und/oder die Innenwand (2) aus Metall gebildet ist.

8. Wärmeisolierende Tür (1) nach einem der Ansprüche 1 bis 6, **dadurch gekennzeichnet, dass** die Außenwand (4) und/oder die Innenwand (2) aus Kunststoff gebildet sind.

9. Wärmeisolierende Tür (1) nach einem der vorhergehenden Ansprüche, **dadurch gekennzeichnet, dass** eine den Hohlraum (8) begrenzende Abschlussleiste (15) an den Randstreifen (13) anschließt.

10. Wärmeisolierende Tür (1) nach einem der vorhergehenden Ansprüche, **dadurch gekennzeichnet, dass** der profilierte Bereich (7) sich im Bereich der Befestigung einer Kühlgutablage befindet.

11. Wärmeisolierende Tür (1) nach einem der vorhergehenden Ansprüche, **dadurch gekennzeichnet, dass** der profilierte Bereich (7) durch eine Verkleidung (22) verdeckt ist.

12. Haushalts-Kältegerät mit mindestens einer wärmeisolierenden Tür (1) nach einem der vorhergehenden Ansprüche.

## Claims

1. Thermally insulating door (1) for a built-in refrigerating appliance, particularly domestic refrigerating appliance, with an outer wall (4) and an inner wall (2), which surround a cavity having a thermal insulation layer (3), wherein the outer wall (4) and/or the inner wall (2) has or have between the lateral edges (9) at least one stiffnessincreasing profiled region (7) extending over at least 60% of the height of a wall surface of the outer wall (4) or inner wall (2) and wherein the profiled region (7) is bounded at the top and bottom by a planar edge strip (13) of the outer wall (4) or inner wall (2), **characterised in that** a door hinge (19) is fastened to the planar edge strip (13).

2. Thermally insulating door according to claim 1, **characterised in that** the at least one profiled region (7) comprises a plurality of profile elements (6).

3. Thermally insulating door according to claim 2, **characterised in that** the profile elements (6) of the plurality adjoin one another and the profiled region (7) extends over the surface of the thermally insulating wall (1) between the lateral edges (9) thereof.

4. Thermally insulating door (1) according to any one of the preceding claims, **characterised in that** the profile elements (6) are elongate in vertical direction.

5. Thermally insulating door (1) according to any one of the preceding claims, **characterised in that** the profile elements (6) form polygonal lines in cross-section.

6. Thermally insulating door (1) according to any one of claims 1 to 4, **characterised in that** the profile elements (6) form curved lines in cross-section.

7. Thermally insulating door (1) according to any one of the preceding claims, **characterised in that** the outer wall (4) and/or the inner wall (2) is or are formed from metal.

8. Thermally insulating door (1) according to any one of claims 1 to 6, **characterised in that** the outer wall (4) and/or the inner wall (3) is or are formed from plastics material.

9. Thermally insulating door (1) according to any one of the preceding claims, **characterised in that** a closure strip (15) bounding the cavity (8) adjoins the edge strip (13).

10. Thermally insulating door (1) according to any one of the preceding claims, **characterised in that** the profiled region (7) is disposed in the region of the fastening of a shelf for goods to be cooled.

11. Thermally insulating door (1) according to any one of the preceding claims, **characterised in that** the profiled region (7) is covered by a cladding (22).

12. Domestic refrigerating appliance with at least one thermally insulating door (1) according to any one of the preceding claims.

## Revendications

1. Porte thermo-isolante (1) pour un appareil frigorifique encastrable, notamment un appareil frigorifique à usage domestique, comprenant une paroi extérieure (4) et une paroi intérieure (2), lesquelles entourent un espace creux qui présente une couche d'isolation thermique (3), la paroi extérieure (4) et/ou la paroi intérieure (2) présentant entre leurs arêtes latérales (9) au moins une zone profilée (7) augmentant l'autorigidité, laquelle zone s'étend sur au moins 60% de la hauteur d'une surface de paroi de la paroi extérieure (4) ou de la paroi intérieure (2), et la zone profilée (7) étant limitée en haut et en bas par une bande de bord plane (13) de la paroi extérieure (4) ou de la paroi intérieure (2), **caractérisée en ce qu'**une charnière de porte (19) est fixée sur la bande de bord plane (13).

2. Porte thermo-isolante selon la revendication 1, **caractérisée en ce que** l'au moins une zone profilée (7) présente une pluralité d'éléments profilés (6).

3. Porte thermo-isolante selon la revendication 2, **caractérisée en ce que** les plusieurs éléments profilés (6) se joignent les uns aux autres et **en ce que** la zone profilée (7) s'étend sur la surface de la paroi thermo-isolante (1) entre les arêtes latérales (9) de celle-ci.

4. Porte thermo-isolante (1) selon l'une quelconque des revendications précédentes, **caractérisée en ce que** les éléments profilés (6) sont allongés en direction verticale.

5. Porte thermo-isolante (1) selon l'une quelconque des revendications précédentes, **caractérisée en ce que** les éléments profilés (6), en section transversale, forment des lignes à arête vive.

6. Porte thermo-isolante (1) selon l'une quelconque des revendications 1 à 4, **caractérisée en ce que** les éléments profilés (6), en section transversale, forment des lignes courbes.

7. Porte thermo-isolante (1) selon l'une quelconque des revendications précédentes, **caractérisée en ce que** la paroi extérieure (4) et/ou la paroi intérieure (2) sont formées en métal.

8. Porte thermo-isolante (1) selon l'une quelconque des revendications 1 à 6, **caractérisée en ce que** la paroi extérieure (4) et/ou la paroi intérieure (2) sont formées en matière plastique.

9. Porte thermo-isolante (1) selon l'une quelconque des revendications précédentes, **caractérisée en ce qu'**une baguette terminale (15) délimitant la zone profilée (7) se raccorde à la bande de bord (13).

10. Porte thermo-isolante (1) selon l'une quelconque des revendications précédentes, **caractérisée en ce que** la zone profilée (7) se trouve dans la partie de fixation d'un support pour articles à réfrigérer.

11. Porte thermo-isolante (1) selon l'une quelconque des revendications précédentes, **caractérisée en ce que** la zone profilée (7) est recouverte par un revêtement (22).

12. Appareil frigorifique à usage domestique comprenant au moins une porte thermo-isolante (1) selon l'une quelconque des revendications précédentes.
